# EUROPÄISCHE PATENTSCHRIFT

(11) **EP 0 309 382 B1**
(45) Veröffentlichungstag und Bekanntmachung des Hinweises auf die Patenterteilung: **14.07.1993**
(21) Anmeldenummer: 88730198.4
(22) Anmeldetag: 05.09.1988
(51) Int. Cl.: H01H 77/10

(54) **Kontaktanordnung eines Niederspannungs-Leistungsschalters mit elektrodynamischer Öffnung**
Contact arrangement for a low-voltage circuit breaker with an electrodynamic opening
Disposition de contact pour un disjoncteur de puissance à basse tension avec ouverture électrodynamique

(30) Priorität: 23.09.1987 DE 3732468
(43) Veröffentlichungstag der Anmeldung: 29.03.1989
(73) Patentinhaber: SIEMENS AKTIENGESELLSCHAFT, 80333 München (DE)
(72) Erfinder: Böttcher, Martin, Dipl.-Ing., D-1000 Berlin 10 (DE); Manthe, Karl-Heinz, Ing.(grad.), D-1000 Berlin 20 (DE); Pfeiffer, Bernhard, Dr.-Ing., D-1000 Berlin 49 (DE)

(56) Entgegenhaltungen:
- EP-A- 0 209 058
- FR-A- 2 553 930
- GB-A- 1 564 412
- US-A- 4 635 011

## Beschreibung

Die Erfindung betrifft eine Kontaktanordnung eines Niederspannungs-Leistungsschalters mit elektrodynamischer Öffnung, mit einem schwenkbar gelagerten Kontakthebelträger und einem daran angebrachten und relativ zu diesem schwenkbar gelagerten Kontakthebel sowie einer sich an dem Kontakthebelträger und dem Kontakthebel abstützenden Druckfeder zur Vorspannung des Kontakthebels in die Schließlage oder nach Überschreiten einer Totpunktstellung des Kontakthebels bezüglich der Wirkungsrichtung der Druckfeder in eine geöffnete Stellung, ferner mit einer in der geöffneten Stellung des Kontakthebels wirksamen Anschlagfläche für eine Rückenfläche des Kontakthebels und einer an dem Kontakthebelträger vorgesehenen weiteren Anschlagfläche für die geschlossene Stellung des Kontakthebels.

Eine Kontaktanordnung dieser Art ist durch die GB-A-1 564 412 bekannt geworden. Hierbei hat das Schwenklager für den Kontakthebel an dem Kontakthebelträger die Gestalt eines Gelenkbolzens, wie dies auch bei bewegbaren Kontaktanordnungen von Niederspannungs-Leistungsschaltern anderer Art üblich ist. Beim Zusammenbau der bewegbaren Kontaktanordnung ist es somit erforderlich, eine Bohrung des Kontakthebels und entsprechende Bohrungen in dem Kontakthebelträger fluchtend gegeneinander auszurichten, um den Gelenkbolzen einsetzen zu können. Dieser Vorgang ist dadurch erschwert, daß die Ausrichtung der Teile gegen die Kraft der Druckfeder vorgenommen werden muß, sofern nicht eine verhältnismäßig aufwendige Gestaltung des Kontakthebelträgers vorgesehen wird, die es gestattet, die Druckfeder nach der Herstellung der gelenkigen Verbindung des Kontakthebels und des Kontakthebelträgers einzusetzen.

Der Erfindung liegt die Aufgabe zugrunde, den Aufbau der aus dem Kontakthebel, dem Kontakthebelträger und der Druckfeder bestehenden Baugruppe soweit zu vereinfachen, daß beim Zusammenbau dieser Teile von der Verwendung einer aufwendigen Montagevorrichtung abgesehen werden kann und daß ein hohes Maß an Festigkeit gegenüber den Beanspruchungen bei dynamischer Öffnung des Kontakthebels erzielt wird.

Diese Aufgabe wird gemäß der Erfindung dadurch gelöst, daß daß Schwenklager des Kontakthebels an dem Kontakthebelträger durch eine pfannenartige Vertiefung des Kontakthebelträgers sowie einen in die Vertiefung eingreifenden Fortsatz des Kontakthebels gebildet ist, daß die Anschlagfläche für die geöffnete Stellung des Kontakthebels an dem Kontakthebelträger angeordnet und unter einem spitzen Winkel zu den Anschlagfläche für die geschlossene Stellung des Kontakthebels angeordnet ist und daß die Anschlagfläche für die geöffnete Stellung des Kontakthebels und die pfannenartige Vertiefung durch eine stetige Übergangsfläche verbunden sind, wobei der Kontakthebel zwischen dem Fortsatz und der Rückenfläche einen der Übergangsfläche angepaßten Übergangsteil besitzt.

Eine pfannenartige Lagerung eines Kontakthebels an einem Kontakthebelträger ist bereits durch die FR-A-2 553 930 bekannt geworden. Hierbei wird das Lager durch das Ende des Kontakthebels und eine entsprechende prismatische Ausnehmung des Kontakthebelträgers gebildet.

Demgegenüber ermöglicht es der nach der Erfindung vorgesehene Fortsatz des Kontakthebels, den selbsttätigen Eingriff des Kontakthebels in den Kontakthebelträger herbeizuführen. Durch den spitzen Winkel zwischen der Anschlagfläche für die Öffnungsstellung und der Anschlagfläche für die Schließstellung erhält der Kontakthebelträger eine etwa trichterartige Öffnung, in welche der Kontakthebel zur Montage einzuführen ist. Durch die stetige Übergangsfläche wird erreicht, daß der Kontakthebel beim Einsetzen in den Kontakthebelträger zunächst kräftefrei mit der Druckfeder in Eingriff gelangt und dann mit seinem Fortsatz an der Anschlagfläche und der Übergangsfläche entlang gleitet, wobei die Druckfeder gespannt wird. Dann tritt selbsttägig der zapfenartige Fortsatz des Kontakthebels in die pfannenartige Vertiefung des Kontakthebelträgers über. Zugleich sorgt die stetige Übergangsfläche in Verbindung mit dem angepaßten Übergangsteil des Kontakthebels für eine flächenhafte Anlage in der Endstellung bei elektrodynamisch bewirkter Kontaktöffnung, wodurch die Beanspruchung der zusammenwirkenden Teile vorteilhaft niedrig ist.

Bei der eingangs erwähnten bekannten Kontakthebelanordnung ist der Kontakthebelträger ein im wesentlichen einseitig offenes, taschenartiges Teil. Eine bewegliche elektrische Verbindung des Kontakthebels mit einer ortsfesten Anschlußstelle wird dabei durch ein Stromband erreicht, das an einem Fortsatz des Kontakthebels angebracht ist und das um den Kontakthebelträger außen in einem Bogen herumgeführt ist. Nach einer weiteren Ausgestaltung der Erfindung kann sowohl eine für die Herstellung günstigere Gestalt des Kontakthebelträgers als auch eine für das Stromband vorteilhafte Gestaltung dadurch erreicht werden, daß der Kontakthebelträger nahe der pfannenartigen Vertiefung an seiner den Anschlagflächen abgewandten Seite zum Durchtritt eines mit dem Kontakthebel verbundenen Strombandes eine Öffnung besitzt. Der Kontakthebelträger erhält hierdurch anstelle der bisherigen taschenartigen Gestalt eine eher rahmenartige Form mit einer Durchgangsöffnung. Das Stromband wird hierdurch kürzer und läßt sich dort mit dem Kontakthebel verbinden, wo eine verhältnismäßig geringe Relativbewegung auftritt.

Die Erfindung wird im folgenden anhand des in den Figuren dargestellten Ausführungsbeispieles näher erläutert.

In der Figur 1 ist eine Kontaktanordnung nach der Erfindung in einer Seitenansicht dargestellt, wobei ein Kontakthebelträger geschnitten gezeigt ist.

Die Figur 2 zeigt eine dreipolige Ausführung einer Kontaktanordnung in der Draufsicht.

Die in der Figur 1 gezeigte und als Ganzes mit 1 bezeichnete Kontaktanordnung eines Niederspannungs-Leistungsschalters weist einen Kontakthebel 2 mit einem an seinem vorderen Ende befindlichen Kontaktstück 3 sowie einen feststehenden, schleifenförmigen Leiter 4 mit einem weiteren Kontakt 5 auf. Der Kontakthebel 2 ist schwenkbar in einem Kontakthebelträger 6 gelagert, wobei der Kontakthebelträger 6 seinerseits in bekannter Weise in einem nicht dargestellten Gehäuse eines Leistungsschalters schwenkbar gelagert ist. Der Kontakthebel 2 ist als zweiarmiger Hebel mit Hebelteilen 7 und 8 ausgebildet, von denen der mit dem Kontaktstück 3 versehene Hebelteil 7 wesentlich länger als der rückwärtige Hebelteil 8 ausgebildet ist, an dem ein biegsames Stromband 11 zur Verbindung des Kontakthebels 2 mit einer ortsfesten Anschlußstelle angebracht ist. Das Schwenklager des Kontakthebels 2 wird durch einen abgerundeten Fortsatz 12 gebildet, der in eine pfannenartige der Abrundung des Fortsatzes angepaßte Ausnehmung 13 des Kontakthebelträgers 6 eingreift.

Der Kontakthebelträger 6 weist ein Bodenteil 14 auf, das als relativ ortsfestes Widerlager einer schraubenförmigen Druckfeder 15 dient, die mittels eines Druckstückes 16 an dem Kontakthebel 2 angreift. Zum Angriff des Druckstückes an dem Kontakthebel 2 ist dessen Hebelteil 8 mit einer passenden Ausnehmung 17 versehen. Wie aus der Figur 1 zu ersehen ist, wirkt die Druckfeder 15 derart auf den Hebelteil 8 des Kontakthebels 2 ein, daß dieser bestrebt ist, um seinen Fortsatz 12 eine Schwenkung entgegen dem Uhrzeigersinn auszuführen. Auf diese Weise wird die zur Kontaktgabe erforderliche Kontaktkraft zwischen den Kontaktstücken 3 und 5 erzeugt, wenn der Kontakthebelträger 6 entgegen dem Uhrzeigersinn vorgespannt wird. Dies geschieht durch einen üblichen, beispielsweise aus Kniehebeln 20 und 21 gebildeten Antriebsmechanismus, der an einem den Kontakthebelträger durchsetzenden Lagerbolzen 22 angreift.

Der Kontakthebel 2 ist bei unveränderter Stellung des Kontakthebelträgers 6 um einen relativ großen Schwenkwinkel dadurch beweglich, daß der Kontakthebelträger eine entsprechend bemessene Öffnung 23 besitzt, die von Anschlagflächen 24 und 25 begrenzt ist. In der gezeigten Einschaltstellung ist eine Unterkante 10 des Kontakthebels 2 von der unteren Anschlagfläche 24 abgehoben, wodurch die Druckfeder 15 zur Erzeugung der Kontaktkraft zwischen den Kontaktstücken 3 und 5 wirksam ist. In die gestrichelt gezeigte Öffnungsstellung gelangt der Kontakthebel 2 unter dem Einfluß elektrodynamischer Kräfte, die zwischen dem Hebelteil 7 und dem schleifenförmigen Leiter 4 bei ausreichend hoher Stromstärke entstehen. In diesem Fall wird der Kontakthebel 2 von dem Leiter 4 fortgeschleudert, wobei die Wirkungsrichtung der Druckfeder 15 bezüglich der durch den Fortsatz 12 und die Vertiefung 13 gebildeten Lagerstelle eine Totpunktstellung durchläuft und anschließend im Sinne der weiteren Öffnung des Kontakthebels 2 wirksam wird. Der Kontakthebel 2 legt sich dann mit einer Rückenfläche 26 des Hebelteiles 7 an der Anschlagfläche 25 des Kontakthebelträgers 6 an. Dadurch, daß zwischen der Anschlagfläche und der Vertiefung 13 des Kontakthebelträgers 6 eine stetig verlaufende Übergangsfläche 27 vorgesehen ist und der Kontakthebel 2 zwischen dem Fortsatz 12 und der Rückenfläche 26 einen entsprechend geformten Übergangsteil 30 aufweist, kommt es zu einer relativ großflächigen Berührung zwischen dem Kontakthebel 2 und dem Kontakthebelträger 6 und damit zu einer vorteilhaft niedrigen mechanischen Beanspruchung bei dem elektrodynamischen Öffnungsvorgang.

Die beschriebene Gestaltung des Kontakthebelträgers 6 mit einer Anschlagfläche 25 und einer sich von der Anschlagfläche bis zu der pfannenartigen Vertiefung 13 erstreckenden stetigen Übergangsfläche 27 führt ferner zu einer besonders einfachen Montage des Kontakthebels 2 an dem Kontakthebelträger 6. Hierzu wird der Kontakthebel 2 in die durch die Anschlagflächen 24 und 25 begrenzte trichterartige Öffnung 23 eingeführt, wobei zunächst die Ausnehmung 17 mit dem Druckstück 16 der Druckfeder 15 kräftefrei in Verbindung tritt. Wird nun der Kontakthebel 2 weiter in die Öffnung 23 hineingedrückt, so wird mit verhältnismäßig geringem Kraftaufwand die Druckfeder 15 aufgrund der Keilwirkung gespannt, bis der Fortsatz 12 unter teilweiser Entspannung der Druckfeder 15 in die Ausnehmung 13 hineingelangt.

Wie bereits erwähnt, ist an dem Hebelteil 8 des Kontakthebels 2 ein Stromband 11 befestigt. Dieses erstreckt sich durch eine rückseitige Öffnung 31 des Kontakthebelträgers 6 und befindet sich dabei in einer günstigen Lage bezüglich des durch den Fortsatz 12 und die Vertiefung 13 gebildeten Lagerung des Kontakthebels 2. Ferner ist das Stromband 11 so weit von den Kontakten 3 und 5 entfernt, daß eine nachteilige Einwirkung der Wärme eines Lichtbogens ausgeschlossen ist.

Aufgrund der Anordnung der Öffnungen 23 und 31 besitzt der Kontakthebelträger 6 eine etwa rahmenartige Gestalt, wobei der Kontakthebel 2 zwischen Seitenwänden 32 aufgenommen ist. In der Figur 1 ist aufgrund der gewählten Schnittdarstellung die hintere der beiden Seitenwände 32 sichtbar. Diese Seitenwände 32 sind durch zwei Querschenkel 33 und 34 verbunden, von denen der obere Querschenkel 33 die Anschlagfläche 25 sowie die Übergangsfläche 27 und die Vertiefung 13 aufweist und der Querschenkel 34 die Anschlagfläche 24 und den Bodenteil 14 aufweist. Wie aus der Figur 2 zu entnehmen ist, können entsprechend der Polzahl eines Schaltgerätes mehrere Kontakthebelträger 6 mit wellenartigen Abschnitten 35 zu einer mehrpoligen Schaltwelle 36 verbunden sein, die in dem Gehäuse eines Schaltgerätes schwenkbar gelagert ist. Auf diese Weise wird die normale Ein-und Ausschaltung bewirkt, bei welcher der bzw. die Kontakthebel 2 in dem zugehörigen Kontakthebelträger 6 ihre Stellung im wesentlichen beibehalten. Es legt sich lediglich beim Ausschalten die Unterkante 10 des Hebelteiles 7 des Kontakthebels 2 an die Anschlagfläche 24 des Kontakthebelträgers 6 an.

## Patentansprüche

1. Kontaktanordnung (1) eines Niederspannungs-Leistungsschalters mit elektrodynamischer Öffnung, mit einem schwenkbar gelagerten Kontakthebelträger (6) und einem daran angebrachten und relativ zu diesem schwenkbar gelagerten Kontakthebel (2) sowie einer sich an dem Kontakthebelträger (6) und dem Kontakthebel (2) abstützenden Druckfeder (15) zur Vorspannung des Kontakthebels (2) in die Schließlage oder nach Überschreiten einer Totpunktstellung des Kontakthebels (2) bezüglich der Wirkungsrichtung der Druckfeder (15) in eine geöffnete Stellung, ferner mit einer in der geöffneten Stellung des Kontakthebels (2) wirksamen Anschlagfläche (25) für eine Rückenfläche (26) des Kontakthebels (2) und einer an dem Kontakthebelträger (6) vorgesehenen weiteren Anschlagfläche (24) für die geschlossene Stellung des Kontakthebels (2), **dadurch gekennzeichnet,** daß das Schwenklager des Kontakthebels (2) an dem Kontakthebelträger (6) durch eine pfannenartige Vertiefung (13) des Kontakthebelträgers (6) sowie einen in die Vertiefung (13) eingreifenden Fortsatz (12) des Kontakthebels (2) gebildet ist, daß die Anschlagfläche (25) für die geöffnete Stellung des Kontakthebels (2) an dem Kontakthebelträger (6) angeordnet und unter einem spitzen Winkel zu der Anschlagfläche (25) für die geschlossene Stellung des Kontakthebels (2) angeordnet ist und daß die Anschlagfläche (25) für die geöffnete Stellung des Kontakthebels (2) und die pfannenartige Vertiefung (13) durch eine stetige Übergangsfläche (27) verbunden sind, wobei der Kontakthebel (2) zwischen dem Fortsatz (12) und der Rückenfläche (26) einen der Übergangsfläche (27) angepaßten Übergangsteil (30) besitzt.

2. Kontaktanordnung nach Anspruch 1, **dadurch gekennzeichnet,** daß der Kontakthebelträger (2) nahe der pfannenartigen Vertiefung (13) an seiner den Anschlagflächen (24, 25) abgewandten Seite zum Durchtritt eines mit dem Kontakthebel (2) verbundenen Strombandes (11) eine Öffnung (31) besitzt.

## Claims

1. Contact arrangement (1) in a low voltage-circuit breaker, having electrodynamic opening, having a pivotably mounted contact lever carrier (6) and a contact lever (2) fitted to this and mounted pivotably relative to it, as well as a compression spring (15) supported on the contact lever carrier (6) and the contact lever (2) for prestressing the contact lever (2) into the closing position or, when a dead centre position of the contact lever (2) with respect to the effective direction of the compression spring (15) has been exceeded, into an open position, further having a stop surface (25), for a rear surface (26) of the contact lever (2), effective in the open position of the contact lever (2), and having a stop surface (24), for the closed position of the contact lever (2), provided on the contact lever carrier (6), characterised in that the pivot bearing of the contact lever (2) is formed on the contact lever carrier (6) by a pan-like depression (13) in the contact lever carrier (6) and an extension (12) of the contact lever (2) engaging into the depression (13), in that the stop surface (25) for the open position of the contact lever (2) is arranged on the contact lever carrier (6) and is arranged at an acute angle to the stop surface (25) (sic) for the closed position of the contact lever (2), and in that the stop surface (25) for the open position of the contact lever (2) and the pan-like depression (13) are connected by a fixed transition surface (27), the contact lever (2) between the extension (12) and the rear surface (26) having a transition part (30) adapted to the transition surface (27).

2. Contact arrangement according to claim 1, characterised in that the contact lever carrier (2) near the pan-like depression (13) has an aperture (31) on its side remote from the stop surfaces (24, 25) for the passage of a flexible connector (11) connected to the contact lever (2).

## Revendications

1. Dispositif de contact d'un disjoncteur basse tension à ouverture électrodynamique, comportant un support de levier de contact (6), monté pivotant, et un levier de contact (2) monté sur ce support, de manière à pouvoir pivoter par rapport à ce dernier, ainsi qu'un ressort de pression (15), qui prend appui sur le support (6) du levier de contact et sur le levier de contact (2) et sert à précontraindre le levier de contact (2) dans la position de fermeture ou, après franchissement d'une position de point mort du levier de contact (2) par rapport à la direction d'action du ressort de pression (15), dans une position ouverte, et comportant en outre une surface de butée (25), qui est active lorsque le levier de contact (2) est dans la position ouverte, pour une surface arrière (26) du levier de contact (2), et une autre surface de butée (24) prévue sur le support (6) du levier de contact, pour la position fermée de ce levier, caractérisé par le fait que le palier du levier de contact (2) sur son support (6) est formé par un renfoncement en forme d'auge (13) du support (6) du levier de contact ainsi que par un prolongement (12) du levier de contact (2), qui s'engage dans le renfoncement (13), que la surface de butée (25) pour la position ouverte du levier de contact (2) est disposée sur le support (6) du levier de contact et ce de manière à faire un angle aigu par rapport à la surface de butée (25) pour la position fermée du levier de contact (2), et que la surface de butée (25) pour la position ouverte du levier de contact (2) et le renfoncement en forme d'auge (13) sont réunis par une surface continue de jonction (27), le levier de contact (2) possédant, entre le prolongement (12) et la surface arrière (26), une partie de jonction (30) adaptée à la surface de jonction (27).

2. Dispositif de contact suivant la revendication 1, caractérisé par le fait que le support (2) du levier de contact possède, à proximité du renfoncement en forme d'auge (13) et au niveau de sa face tournée à l'opposé des surfaces de butée (24,25), une ouverture (31) pour le passage d'une tresse d'alimentation en courant (11) raccordée au levier de contact (2).
